# EUROPÄISCHE PATENTSCHRIFT

(11) **EP 0 118 002 B1**
(45) Veröffentlichungstag und Bekanntmachung des Hinweises auf die Patenterteilung: **20.05.1987**
(21) Anmeldenummer: 84100748.7
(22) Anmeldetag: 25.01.1984
(51) Int. Cl.: E04G 21/14

(54) **Markierungsträger für Transportanker**
Marking carrier for transport anchors
Support de marquage pour ancres de transport

(30) Priorität: 08.02.1983 DE 8303338 U; 22.03.1983 DE 8308375 U
(43) Veröffentlichungstag der Anmeldung: 12.09.1984
(73) Patentinhaber: Deha Ankersysteme GmbH & Co. KG, D-64521 Gross-Gerau (DE)
(72) Erfinder: Zipf, Eckart, D-6490 Schlüchtern (DE)
(74) Vertreter: Katscher, Helmut, Dipl.-Ing.

## Beschreibung

Die Erfindung betrifft einen Markierungsträger für mit Gewindehülsen versehene Transportanker für Betonfertigteile, z.B. DE-U-1 904 706.

Derartige Transportanker sind in verschiedenen Ausführungsformen bekannt. Ihnen ist gemeinsam, daß ein Verankerungsteil mit einer Gewindehülse verbunden ist, die mit einer Stirnseite an der Außenfläche des Betonfertigteils liegt und in deren Innengewinde ein Abheber einschraubber ist, der dazu dient, das Betonfertigteil an ein Hebezeug anzuschlagen. Das Verankerungsteil kann beispielsweise ein Bewehrungsstab sein, der durch eine Querbohrung der Gewindehülse gesteckt ist; wenn das Verankerungsteil einen Schaft aufweist, der beispielsweise en seiner Außenseite mit Tippen oder an seinem unteren Ende mit einem Tellerfuß versehen ist, dann ragt dieser Schaft von unten in die Gewindebohrung der Gewindehülse hinein und ist dort befestigt. In den meisten Fällen weist der Schaft hierfür an seinem oberen Ende einen Gewindeabschnitt auf, der in die Gewindebohrung der Gewindehülse eingeschraubt ist. Wenn derartige Transportanker in ein Betonfertigteil eingegossen sind, ist von außen nur die Stirnfläche der Gewindehülse sichtbar. Nach der DE-U-1 904 706 können in die Gewindehülse zusätzlich Schaumstoffkörper als Pfropfen eingesetzt werden, die während des Einschraubens des Transportankers zusammengedrückt werden.

In vielen Fällen besteht der Wunsch oder aus Sicherheitsgründen sogar die Notwendigkeit, den Transportanker so zu kennzeichnen, daß die Laststufe, der er zugeordnet ist, deutlich erkennbar ist. Dadurch soll sichergestellt werden, daß nur ein Abheber der erforderlichen Laststufe verwendet wird. Dies gilt insbesondere dann, wenn Abheber unterschiedlicher Laststufen mit gleichen Gewindedurchmessern vorhanden sind. Dann ist eine auch nach mehrmaligem Gebrauch des Transportankers noch zuverlässig erkennbare Markierung erforderlich, die die jeweilige Laststufe deutlich erkennen läßt. Aber auch wenn die Abheber unterschiedlicher Laststufen jeweils unterschiedliche Gewindedurchmesser aufweisen, ist eine deutliche Kennzeichnung der Laststufe erwünscht, weil dadurch leicht erkennbar ist, welcher Abheber jeweils vorzusehen ist und weil bei einer engen Stufung der Gewindedurchmesser bei unachtsamer Handhabung die Gefahr besteht, daß ein Abheber mit zu geringem Gewindedurchmesser trotzdem eingeschraubt wird und beispielsweise bei verschmutzten Gewindegängen auch eine gewisse Haltewirkung erzielt. Dadurch wird eine erhebliche Unfallgefahr herbeigeführt.

Die einzige von außen erkennbare Fläche der im Betonfertigteil eingegossenen Gewindehülse, nämlich deren Stirnfläche, ist so schmal, daß sie zur Aufnahme einer deutlich erkennbaren Markierung, beispielsweise einer Farbmarkierung, nicht geeignet ist. Außerdem besteht die Gefahr, daß auch diese Stirnfläche beim Eingießen in das Betonfertigteil mit einer dünnen Zementschicht überdeckt ist, so daß eine Farbmarkierung oder sonstige Markierung nicht zuverlässig genug erkennbar wäre.

Aufgabe der Erfindung ist es daher, einen Markierungsträger zu schaffen, mit dem die Gewindehülsen der Transportanker für Betonfertigteile zuverlässig und deutlich erkennbar hinsichtlich der zugehörigen Laststufe markiert werden können.

Diese Aufgabe wird erfindungsgemäß durch die kennzeichnenden Merkmale des Anspruchs 1 bzw. des Anspruchs 2 gelöst.

Die Markierungsträgerfläche ist im eingegossenen Zustand des Transportankers von außen deutlich sichtbar, so daß die in der Markierungsträgerfläche angebrachte Markierung, beispielsweise eine Zahlenangabe über die Laststufe, von außen leicht erkennbar ist. Eine zusätzliche Markierungsmöglichkeit besteht in der Farbwahl der Markierungsträgerscheibe; für unterschiedliche Laststufen können zusätzlich zu der Zahlenmarkierung unterschiedliche Farben verwendet werden. Der in der Gewindebohrung der Gewindehülse angebrachte Markierungsträger stört das Einschrauben eines Abhebers nicht, weil die Markierungsträgerscheibe elastisch zurückweicht, sobald der Abheber eingeschraubt wird. Wenn der Abheber wieder abgeschraubt wird, kehrt die Markierungsträgerscheibe in ihre Ursprungslage zurück.

Mit dem Markierungsträger wird erreicht, daß die Gewindebohrung der Gewindehülse weitgehend gegen Verschmutzung geschützt ist, weil die Markierungsträgerscheibe die Gewindebohrung im unbenutzten Zustand weitgehend verschließt.

Die erfindungsgemäß gegebene Möglichkeit einer deutlich erkennbaren Laststufen-Markierung der Transportanker im einbetonierten Zustand gestattet es, Abheber von gesteigerter Tragfähigkeit zu bauen, und auf den Markt zu bringen, die den gleichen Gewindedurchmesser aufweisen wie bisherige Abheber einer geringeren Laststufe. Eine Unfallgefahr durch die Verwendung eines Abhebers einer zu geringen Laststufe wird durch die erfindungsgemäße Markierungsmöglichkeit zuverlässig vermieden. Der Markierungsträger führt somit zu einer wesentlichen erhöhung der Sicherheit.

Der Faltenbalg stellt ein besonders einfach herzustellendes und gegen Verunreinigung und Zusetzen besonders unempfindliches elastisches Element dar.

Vorzugsweise sind die Markierungsträgerplatte und der Faltenbalg einstückig aus Kunststoff hergestellt.

Dadurch bereitet die Befestigung der Markierungsträgerplatte am Faltenbalg keinerlei Schwierigkeiten; außerdem ist die Oberfläche an der Verbindungsstelle der Markierungsträgerplatte mit dem Faltenbalg glatt und dicht geschlossen, so daß keine Verunreinigungen an dieser Stelle eindringen können.

Während es bereits ausreicht, den Außendruchmesser des Faltenbalgs zumindest in seinem unteren Abschnitt so zu wählen, daß eine reibschlüssige Verankerung in der Gewindebohrung stattfindet, ist zweckmäßigerweise vorgesehen, daß der Faltenbalg an seinem unteren Ende einen unter radialer elastischer Vorspannung in die Gewindebohrung der Gewindehülse einsetzbaren Umfangsrand aufweist. Dadurch bleibt der Feltenbalg bei allen Verformungszuständen und insbesondere auch im elastisch verformten Zustand an seinem unteren Ende mit der Gewindebohrung verbunden, so daß er einerseits leicht verformbar ist, andererseits aber auch bei stoßartiger Beanspruchung nicht herausfallen kann.

Vorteilhafte Ausgestaltungen des Erfindungsgedankens sind Gegenstand von Unteransprüchen.

Die Erfindung wird nachfolgend an Ausführungsbeispielen näher erläutert, die in der Zeichnung dargestellt sind.

Es zeigt:
Fig. 1 in einem Schnitt eine Teildarstellung eines in ein Betonfertigteil eingegossenen Transportankers mit einer Gewindehülse, in deren Gewindebohrung ein Markierungsträger eingesetzt ist, der in der linken Hälfte in einer Seitenansicht und in der rechten Hälfte in einem Längsschnitt dargestellt ist,
Fig. 2 eine Ansicht in Richtung des Pfeiles 11 in Fig 1,
Fig. 3 einen Markierungsträger mit einer Druckfeder im Längsschnitt im unbelasteten Zustand,
Fig. 4 den Markierungsträger nach Fig. 3 im zusammengedrückten Zustand,
Fig. 5 eine Ansicht des Markierungsträgers nach Fig. 1 in Richtung des Pfeiles V,
Fig. 6 eine Ansicht des Markierungsträgers nach Fig. 3 in Richtung des Pfeiles VI,
Fig. 7 im Schnitt einen in ein Betonfertigteil eingesetzten Transportanker, dessen Gewindehülse einen Markierungsträger nach Fig. 3 enthält,
Fig. 8 im Schnitt einen einstückig aus Kunststoff bestehenden Markierungsträger,
Fig. 9 eine andere Ausführungsform eines einstückig aus Kunststoff bestehenden Markierungsträgers.

Der in Fig. 1 gezeigte Markierungsträger 1 ist in einer Gewindebohrung 2 einer Gewindehülse 5 eingesetzt, die auf einen Transportanker 6 aufgeschraubt ist. Der Transportanker 6 ist in ein Betonfertigteil 7 eingegossen; die Stirnfläche 8 der Gewindehülse 5 liegt in einer Außenfläche 9 des Betonfertigteils 7.

Der Markierungsträger 1 ist als einstückiges Kunststoffteil ausgeführt und weist an seinem oberen Ende eine im unbelasteten Zustand angenähert bündig mit der Stirnfläche 8 der Gewindehülse 5 liegende Markierungsträgerplatte 10 auf, deren Oberseite eine Markierungsträgerfläche 11 bildet, auf der eine die Laststufe bezeichnende Markierung 12 (Fig. 2) angebracht ist, beim dargestellten Ausführungsbeispiel die Zahlenangabe "4,3".

Die Markierungsträgerplatte 10 ist einstückig mit einem ebenfalls aus Kunststoff bestehenden, elastisch verformbaren Faltenbalg 13 verbunden, der ebenso wie die Markierungsträgerscheibe 10 mit Spiel in der Gewindebohrung 2 verschiebbar ist. An seinem unteren Ende weist der Faltenbalg 13 einen unter radialer elastischer Vorspannung in die Gewindebohrung 2 der Gewindehülse 5 eingesetzten und mit den Gewindegängen reibschlüssig verbundenen Umfangsrand 14 auf, der den Markierungsträger 1 in der Gewindebohrung 2 hält und ein Herausfallen verhindert. Der Umfangsrand 14 bildet somit eine Verankerung für den Markierungsträger 1 in der Gewindehülse 5.

Wenn ein (nicht dargestellter) Abheber mit seinem Gewindezapfen in die Gewindebohrung 2 eingeschraubt wird, um das Betonfertigteil 7 anzuheben, wird der Faltenbalg 13 axial stark zusammengedrückt, so daß er nur noch eine sehr geringe axiale Länge hat. Dadurch steht die erforderliche Einschraubtiefe für den Abheber weitgehend uneingeschtänkt zur Verfügung.

Der in den Fig. 3 - 6 gezeigte Markierungsträger ist dazu bestimmt, in die Gewindebohrung 101 einer in Fig. 7 gezeigten Gewindehülse 102 eingesetzt zu werden, die Teil eines Transportankers für ein Betonfertigteil 103 ist. Bei dem in Fig. 7 dargestellten Ausführungsbeispiel ist die Gewindehülse 102 mit einem mit Rippen versehenen Ankerschaft 104 verbunden, der an seinem oberen Ende einen angestauchten Gewindeabschnitt 105 aufweist, der in die Gewindebohrung 101 eingeschraubt ist. Der so gebildete Transportanker ist in das Betonfertigteil 103 so eingegossen, daß nur die Stirnfläche 106 der Gewindehülse 102 von außen sichtbar ist.

Der in die Gewindebohrung 101 eingesetzte Markierungsträger 107 (Fig. 3) weist eine aus Kunststoff bestehende Markierungsträgerscheibe 108 auf, deren Oberseite eine Markierungsträgerfläche 109 bildet, auf der eine die Laststufe bezeichnende Markierung 109a angebracht ist, beim dargestellten Ausführungsbeispiel die Zahlenangabe "2,5" (Fig. 5).

Wie man aus Fig. 7 erkennt, ist der Durchmesser der Markierungsträgerscheibe 108 so gewählt, daß die Markierungsträgerscheibe 108 mit Spiel in die Gewindebohrung 101 paßt und in dieser bewegt werden kann. Der Rand der Markierungsträgerscheibe 108 ist nach unten umgebogen und umgreift die oberste Federwindung einer als Kegelstumpffeder ausgeführten metallischen Druckfeder 110. Hierzu ist der untere Rand der Markierungsträgerscheibe 108 etwas nach innen verformt, so daß er die obere Windung der Druckfeder 110 sicher festhält.

Das untere Ende der Druckfeder 110 ist mit einer aus Kunststoff bestehenden Verankerungsscheibe 111 verbunden. Hierzu weist die Verankerungsscheibe 111 an ihrer Oberseite einen vorspringenden Knopf 112 auf der von der untersten Federwindung der Druckfeder 110 umgriffen und gehalten wird. An ihrem Umfangsrand ist die Verankerungsscheibe 111 (Fig. 6) mit mehreren, radial vorspringenden Rastzungen 113 versehen, die in die Gewindegänge der Gewindebohrung 101 einrasten, wenn der Markierungsträger 107 in die Gewindebohrung 101 eingesetzt wird. Die Verankerungsscheibe 111 liegt im eingebauten Zustand am Grund der Gewindebohrung 101 an, der durch das obere Ende des Gewindekopfs 105 des Ankerschafts 104 gebildet wird. Der Markierungsträger ist so bemessen, daß die Markierungsträgerfläche 109 im unbelasteten Zustand, wie er in Fig. 7 dargestellt ist, angenähert bündig mit der Stirnfläche 106 der Gewindehülse 102 liegt. Die Markierung 109a ist somit von außen deutlich sichtbar. Zur weiteren Kennzeichnung und noch besseren Erkennbarkeit der zugehörigen Laststufe ist die Markierungsträgerscheibe 108 in einer Farbe ausgeführt, die der jeweiligen Laststufe zugeordnet ist.

Wenn ein (nicht dargestellter) Abheber mit seinem Gewindezapfen in die Gewindebohrung 101 eingeschraubt wird, um das Betonfertigteil 103 anzuheben, wird die Druckfeder 110 des Markierungsträgers 107 zusammengedrückt und nimmt die in Fig. 4 gezeigte Gestalt an. Der Markierungsträger 107 hat in diesem Zustand eine nur sehr geringe axiale Länge, so daß die erforderliche Einschraubtiefe für den Abheber weitgehend uneingeschränkt zur Verfügung steht. Die Federwindungen der kegelstumpfförmigen Druckfeder 110 können im vollständig zusammengedrückten Zustand der Druckfeder 110 angenähert die Form einer Spirale annehmen.

Wenn eine ausreichende Länge der Gewindebohrung 101 zur Verfügung steht, kann die Druckfeder 110 auch als zylindrische Feder ausgeführt werden.

In den Fig. 8 und 9 sind Ausführungsformen des Markierungsträgers 107 gezeigt, bei denen die Markierungsträgerscheibe 108, die Verankerungsscheibe 111 und die Druckfeder 110a bzw. 110b einstückig aus Kunststoff bestehen. Der Druckfeder 110a nach Fig. 8 weist mehrere im spitzen Winkel miteinander verbundene Federabschnitte 110c auf, die sich beim Zusammendrücken der Druckfeder 110a nach Art einer Leporellofaltung dicht aneinanderlegen. In dieser Ausführungsform stellt der Markierungsträger 107 ein besonders einfach herzustellendes Kunststoffteil dar, weil die die Druckfeder 110a formenden Werkzeuge nach beiden Seiten beim Ausformen auseinandergezogen werden können.

Bei der Ausführung nach Fig. 9 besteht die Druckfeder 110b aus mehreren Knickfederstäben 110d, die im unbelasteten Zustand leicht gekrümmt sind. Beim dargestellten Ausführungsbeispiel sind die Knickfederstäbe 110d leicht nach innen gekrümmt und in Umfangsrichtung S-förmig gekrümmt, so daß sie sich bei einer Druckbelastung der so gebildeten Druckfeder 110b eng zusammenlegen.

## Patentansprüche

1. Markierungsträger (1) für mit Gewindehülsen (5, 102) versehene Transportanker für Betonfertigteile (7,103), dadurch gekennzeichnet, daß eine an ihrer Unterseite mit einer Druckfeder (110, 110a-d) verbundene Markierungsträgerscheibe (108) an ihrer Oberseite eine Markierungsträgerfläche (109) aufweist und aus einer mit der Stirnfläche (106) der Gewindehülse (102) angenähert bündigen Lage gegen Federkraft in das Innere der Gewindehülse (102) verschiebbar ist.

2. Markierungsträger (1) für mit Gewindehülsen (5, 102) versehene Transportanker für Betonfertigteile (7, 103), dadurch gekennzeichnet, daß die Markierungsträgerscheibe (10) mit einem elastisch verformbaren Faltenbalg (13) verbunden ist, der mit dem Innengewinde der Gewindehülse (5) formschlüssig oder reibschlüssig verbunden ist, daß die Markierungsträgerscheibe (10) an ihrer Oberseite eine Markierungsträgerfläche (11) aufweist und daß die Markierungsträgerscheibe (10) aus einer mit der Stirnfläche (8) der Gewindehülse (5) angenähert bündigen Lage in das Innere der Gewindehülse (5) verschiebbar ist.

3. Markierungsträger nach Anspruch 2, dadurch gekennzeichnet
daß die Markierungsträgerscheibe (10) und der Faltenbalg (13) einstückig aus Kunststoff bestehen.

4. Markierungsträger nach Anspruch 2, dadurch gekennzeichnet,
daß der Faltenbalg (13) an seinem unteren Ende einen unter radialer elastischer Vorspannung in die Gewindebohrung (2) der Gewindehülse (5) einsetzbaren Umfangsrand (14) aufweist.

5. Markierungsträger nach Anspruch 1, dadurch gekennzeichnet
daß das untere Ende der Druckfeder mit einer Verankerungsscheibe (14, 111) verbunden ist, deren Umfangsrand in die Gewindegänge des Innengewindes der Gewindehülse (5, 102) einrastbar ist.

6. Markierungsträger nach Anspruch 5, dadurch gekennzeichnet,
daß die Verankerungsscheibe (111) an ihrem Umfangsrand mehrere radial vorspringende Rastzungen (113) aufweist.

7. Markierungsträger nach Anspruch 5, dadurch gekennzeichnet,
daß die Markierungsträgerscheibe (108) und die Verankerungsscheibe (111) aus Kunststoff bestehen und daß die Druckfeder (110) aus Metall besteht.

8. Markierungsträger nach Anspruch 5, dadurch gekennzeichnet,
daß die Druckfeder (110) eine Kegelstumpffeder ist, deren Federwindungen in zusammengedrücktem Zustand angenähert eine Spirale bilden.

9. Markierungsträger nach Anspruch 5, dadurch gekennzeichnet,
daß die Druckfeder eine zylindrische Feder ist.

10. Markierungsträger nach Anspruch 5, dadurch gekennzeichnet,
daß die Markierungsträgerscheibe (10, 108), die Verankerungsscheibe (14, 111) und die Druckfeder (13, 110a, 110b) einstückig aus Kunststoff ausgeführt sind.

11. Markierungsträger nach Anspruch 10, dadurch gekennzeichnet,
daß die Druckfeder (110a) mehrere im spitzen Winkel miteinander verbundene Federabschnitte (110c) aufweist.

12. Markierungsträger nach Anspruch 10, dadurch gekennzeichnet,
daß die Druckfeder (110b) mehrere Knickfederstäbe (110d) aufweist.

13. Markierungsträger nach Anspruch 12, dadurch gekennzeichnet,
daß die Knickfederstäbe (110d) im unbelasteten Zustand leicht gekrümmt sind.

## Claims

1. Marking carrier (1) for transport anchors fitted with threaded sleeves (5, 102) for precast concrete parts (7, 103), characterised by the fact that a marking carrier disc (108) connected at its underside to a compression spring (110, 11 Oa-d) has a marking carrier surface (109) on its upper side and can be displaced against spring resistance into the inside of the threaded sleeve (102) from an approximately flush position with the front surface (106) of the threaded sleeve (102).

2. Marking carrier (1) for transport anchors fitted with threaded sleeves (5,102) for precast concrete parts (7, 103), characterised by the fact that the marking carrier disc (10) is connected to an elastically deformable concertina bellows (13) which is connected in a form-fitting or frictionally engaged manner to the internal thread of the threaded sleeve (5), that the marking carrier disc (10) has a marking carrier surface (11) on its upper side, and that the marking carrier disc (10) can be displaced into the inside of the threaded sleeve (5) from an approximately flush position with the front surface (6) of the threaded sleeve (5).

3. Marking carrier according to Claim 2,
characterised by the fact that the marking carrier disc (10) and the concertina bellows (13) are made in one piece from plastics.

4. Marking carrier according to Claim 2,
characterised by the fact that the concertina bellows (13) has at its lower end a peripheral rim (14) which can be inserted with radially elastic pre-stressing into the threaded hole (2) of the threaded sleeve (5).

5. Marking carrier according to Claim 1,
characterised by the fact that the lower end of the compression spring is connected to an anchoring disc (14, 111), the peripheral rim of which can be engaged into the threads of the inside thread of the threaded sleeve (5, 102).

6. Marking carrier according to Claim 5,
characterised by the fact that the anchoring disc (111) has several radially protruding stop tabs (113) on its peripheral edge.

7. Marking carrier according to Claim 5,
characterised by the fact that the marking carrier disc (108) and the anchoring disc (111) are made of plastics and that the compression spring (110) is made of metal.

8. Marking carrier according to Claim 5,
characterised by the fact that the compression spring (110) is a conical spring, the spring turns of which in the compressed state approximately form a spiral.

9. Marking carrier according to Claim 5,
characterised by the fact that the compression spring is a cylindrical spring.

10. Marking carrier according to Claim 5,
characterised by the fact that the marking carrier disc (10, 108), the anchoring disc (14, 111) and the compression spring (13, 110a, 110b) are made in one piece of plastics.

11. Marking carrier according to Claim 10, characterised by the fact that the compression spring (110a) has several spring sections (110c) connected to each other at a vertical angle.

12. Marking carrier according to Claim 10, characterised by the fact that the compression spring (110b) has several buckling spring rods (110d).

13. Marking carrier according to Claim 12, characterised by the fact that the buckling spring rods (110d) in unloaded state are slightly bent.

## Revendications

1. Support de marquage (1) pour ancre de transport pour pièces préfabriquées en beton (7, 103) pourvue de douilles filetées (5, 102),
caractérisé en ce qu'un disque support de marquage (108) fixé par sa face inférieure à un ressort à pression (110, 11 Oa-d) présente, sur sa face supérieure, une surface support de marquage (109) et peut être déplacée depuis une position à peu près à fleur de la surface frontale (106) de la douille filetée (102) contre la force du ressort et vers l'intérieur de la douille filetée (102).

2. Support de marquage (1) pour ancre de transport pour pièces préfabriquées en béton (7, 103) pourvues de douilles filetées (5, 102) caractérisé en ce que le disque support de marquage (10) est fixé à un soufflet (13) élastiquement déformable, qui est assemblé par frottement ou par emboîtement au filetage intérieur de la douille filetée (5), en ce que le disque support de marquage (10) présente, sur sa face supérieure, une surface support de marquage (11) et en ce que le disque support de marquage (10) peut se déplacer depuis une position à peu près à fleur de la surface frontale (8) de la douille filetée (5) vers l'intérieur de la douille filetée (5).

3. Support de marquage selon la revendication 2, caractérisé en ce que le disque support de marquage (10) et le soufflet (13) sont réalisés d'une pièce en matière plastique.

4. Support de marquage selon la revendication 2, caractérisé en ce que le soufflet (13) présente, à son extrémité inférieure, un bord périphérique (14) pouvant s'insérer dans l'alésage fileté (2) de la douille filetée (5) sous précontrainte radiale élastique.

5. Support de marquage selon la revendication 1, caractérisé en ce que l'extrémité inférieure du ressort à pression est reliée à un disque d'ancrage (14, 111) dont le bord péripherique peut s'engager dans les filets du filetage intérieur de la douille filetée (5, 102).

6. Support de marquage selon la revendication 5, caractérisé en ce que le disque d'ancrage (111) présente à son bord périphérique plusieurs languettes d'engrènement (113) faisant saillie dans le sens radial.

7. Support de marquage selon la revendication 5, caractérisé en ce que le disque support de marquage (108) et le disque d'ancrage (111) sont réalisés en matière plastique et en ce que le ressort à pression (110) est en métal.

8. Support de marquage selon la revendication 5, caractérisé en ce que le ressort à pression (110) est un ressort de forme tronconique dont les spires forment à peu près une spirale à l'état comprimé.

9. Support de marquage selon la revendication 5, caractérisé en ce que le ressort à pression est un ressort cylindrique.

10. Support de marquage selon la
revendication 5, caractérisé en ce que le disque support de marquage (10, 108), le disque d'ancrage (14, 111) et le ressort à pression (13, 110a, 110b) sont réalisés d'une pièce en matière plastique.

11. Support de marquage selon la
revendication 10, caractérisé en ce que le ressort à pression (110a) présente plusieurs sections de ressort (11 Oc) reliées les unes aux autres suivant un angle aigu.

12. Support de marquage selon la
revendication 10, caractérisé en ce que le ressort à pression (110b) présente plusieurs barrettes de flambage élastiques (110d).

13. Support de marquage selon la
revendication 12, caractérisé en ce que les barrettes de flambage élastiques (110d) sont légèrement cintrées à l'état non chargé.
